# EUROPÄISCHE PATENTSCHRIFT

(11) **EP 0 055 405 B1**
(45) Veröffentlichungstag und Bekanntmachung des Hinweises auf die Patenterteilung: **24.04.1985**
(21) Anmeldenummer: 81110235.9
(22) Anmeldetag: 08.12.1981
(51) Int. Cl.: B65H 29/68, B41F 13/56, B65H 5/02

(54) **Bänderstrecke zum Transport und zur Verlangsamung von Falzprodukten**
Set of moving tapes for feeding folded articles and for reducing the speed thereof
Courroies transporteuses pour transporter et ralentir des articles pliés

(30) Priorität: 31.12.1980 DE 3049595
(43) Veröffentlichungstag der Anmeldung: 07.07.1982
(73) Patentinhaber: Albert-Frankenthal AG, D-67225 Frankenthal (DE)
(72) Erfinder: Herb, Rudolf, D-6712 Bobenheim (DE)
(74) Vertreter: Munk, Ludwig, Dipl.-Ing.

## Beschreibung

Die Erfindung betrifft eine Bänderstrecke zum Transport und zur Verlangsamung von Falzprodukten zwischen zwei aufeinanderfolgenden Stationen eines Falzapparates, insbesondere zwischen einem Falzklappenzylinder und einer Längsfalzeinrichtung oder einer Auslegestation, mit mindestens zwei aufeinanderfolgenden, mit gegeneinander abgestuften Geschwindigkeiten angetriebenen Abschnitten, die aus jeweils einem oberen und einem unteren Bändersatz mit jeweils mehreren, parallelen Bändern und jeweils mindestens einer in Transportrichtung vorderen und einer in Transportrichtung hinteren Bandwalze bestehen, von denen zumindest eine der in Transportrichtung vorderen Bandwalzen des in Transportrichtung hinteren, schneller laufenden Abschnitts höhenmäßig einstellbar gelagert ist.

Eine Anordnung dieser Art ist aus der DE-OS 27 50 792 bekannt. Bei dieser bekannten Anordnung sind die beiden, mit gegeneinander abgestuften Geschwindigkeiten angetriebenen Abschnitte jedoch mit Abstand hintereinander angeordnet. Dazwischen sind sogenannte Leitzungen vorgesehen, die eine einwandfreie Führung und Übergabe bewerkstelligen sollen. Diese Leitzungen bestehen aus schmierarmem Kunststoff und stellen daher verhältnismäßig aufwendige Bauteile dar. Ganz abgesehen davon unterliegen jedoch die Kanten dieser Leitzungen während des Betriebs einem rasanten Verschleiß, was nicht nur eine unerwünschte Beanspruchung der vorbeigehenden Produkte ergibt, sondern im Laufe der Zeit auch zur Bildung von Zwischenräumen führt, welche die Ursache von Störungen sein können. Es besteht hierbei ersichtlich die Gefahr, daß die an solchen Zwischenräumen vorbeigeführten Produkte hieran hängen bleiben und gestaucht werden können. Die Folge davon sind ein Produktstau und dabei einhergehend mit dem hohem Makulaturanfall nicht unbeträchtliche Maschinenstillstandszeiten. Dem kann zwar dadurch begegnet werden, daß die genannten Leitzungen häufig ausgetauscht werden. Der hiermit verbundene Aufwand sowohl hinsichtlich der Bereitstellung dieser aus schmierarmem Kunststoff und damit aus einem wertvollen Werkstoff bestehenden Leitzungen, als auch hinsichtlich der laufenden Verschleißüberwachung und der Montage und Demontage ist jedoch sehr groß und wirkt sich negativ auf die Wirtschaftlichkeit der Gesamtanordnung aus.

Hiervon ausgehend ist es daher die Aufgabe der vorliegenden Erfindung unter Vermeidung der Nachteile der bekannten Anordnungen eine Bänderstrecke eingangs erwähnter Art zu schaffen, die ohne Leitzungen auskommt und bei der dennoch eine einwandfreie Führung und schonende Handhabung der Produkte sichergestellt ist.

Die Lösung dieser Aufgabe gelingt gemäß der Erfindung in überraschend einfacher Weise dadurch, daß die jeweils aufeinanderfolgenden Abschnitte der Bänderstrecke seitlich zumindest um ihre Breite gegeneinander versetzte Bänder aufweisen und mit den einander zugewandten Endbereichen zinkenartig ineinandergeschoben sind.

Diese Maßnahmen ergeben einen überlappten Übergangsbereich zwischen den mit gegeneinander abgestuften Geschwindigkeiten laufenden Abschnitten, die somit nahtlos ineinander übergehen. Leitzungen sowie der hiermit verbundene Aufwand hinsichtlich Bereitstellung, Überwachung und Wartung können daher in vorteilhafter Weise entfallen. Infolge der gegenseitigen Überschneidung der beiden, mit gegeneinander abgestuften Geschwindigkeiten angetriebenen Abschnitte werden die hiervon zu transportierenden Produkte in vorteilhafter Weise unter Beibehaltung ihrer Zwangsführung sanft abgebremst und auf die geringere Geschwindigkeit des jeweils in Transportrichtung vorderen Abschnitts verzögert, was eine saubere und exakte Übergabe bei schonender Produktbehandlung gewährleistet. Die somit auf eine geringere Geschwindigkeit gebrachten Produkte behalten dabei in vorteilhafter Weise ihre Ausrichtung bei, so daß in der Regel auf eine nachfolgende Ausrichtung entweder ganz verzichtet werden kann oder eine solche nur noch in äußerst geringem Umfange durchgeführt werden muß. Dennoch erweisen sich die erfindungsgemäßen Maßnahmen hinsichtlich ihres konstruktiven und herstellungstechnischen Aufwands als äußerst einfach. Die mit der Erfindung erzielbaren Vorteile sind demnach insbesondere in ihrer Wirtschaftlichkeit zu sehen.

In vorteilhafter Weiterbildung der übergeordneten Maßnahmen können die mit jeweils gegeneinander abgestuften Geschwindigkeiten angetriebenen Abschnitte derart zinkenartig ineinander geschoben sein, daß der Abstand der einander jeweils übergreifenden Bandwalzen zu beiden Seiten der Bänderstrecke unterschiedlich, vorzugsweise im Bereich des oberen Bändersatzes größer als im Bereich des unteren Bändersatzes ist. Diese Maßnahmen ergeben in vorteilhafter Weise eine gegenseitige Versetzung der Bandwalzen, so daß die Elastizität der Bandführung trotz der erfindungsgemäßen Überschneidung ihrer Abschnitte auf ihrer gesamten Länge erhalten bleibt. Zweckmäßig kann dabei die auf der Seite des größeren Bandwalzenabstands vorgesehene vordere Bandwalze des hinteren Abschnitts in der Höhe verstellbar gelagert sein. Diese Maßnahme ergibt in vorteilhafter Weise einen verhältnismäßig langen Keil zwischen den jeweils den größeren Abstand aufweisenden, einander benachbarten Bandwalzen und ermöglicht somit eine sehr sanfte Einstellbarkeit der Verzögerung und Übergabe der Produkte. Der jeweils kleinere Bandwalzenabstand kann dabei zweckmäßig etwa der jeweils maximal zu verarbeitenden Produktlänge entsprechen.

Zweckmäßig kann die der höhenverstellbar gelagerten vorderen Bandwalze des hinteren Abschnitts benachbarte hintere Bandwalze des vorderen Abschnitts ebenfalls höhenverstellbar, vorzugsweise um dieselbe Achse schwenkbar gelagert sein. Diese Maßnahme ermöglicht eine noch weiter gehende Feineinstellung der Verzögerung und reibungslosen Übergabe.

In Fällen, in denen trotz der sauberen und exakten Übergabe der zu transportierenden Produkte etwa zur Bewerkstelligung einer hochgenauen Taktung dieser Produkte ein Anlaufanschlag vorgesehen ist, kann dieser vorteilhaft aus einer außerhalb des Übergabebereichs zwischen jeweils zwei Abschnitten der Bänderstrecke angeordneten, über die Maschinenbreite durchgehenden Welle mit seitlich gegeneinander versetzten, zwischen jeweils zwei Bändern hindurchgreifenden Nocken bestehen. Die Verwendung einer Welle gestattet in vorteilhafter Weise eine hohe konstruktive Freizügigkeit, da hierbei die die Bänder aufnehmenden Rollen zur Bildung eines Knicks zwischen jeweils zwei Nocken durchgreifen können. Zweckmäßig können dabei diese Nocken jeweils als radial vorstehende Finger von auf der durchgehenden Welle angeordneten, gegenüber den Bändern auf Lücke gesetzten Scheiben ausgebildet sein. Eine weitere zweckmäßige Maßnahme kann darin bestehen, daß die Umfangsgeschwindigkeit der Nocken gegenüber der Transportgeschwindigkeit des zugeordneten vorderen Abschnitts leicht reduziert ist, was einen sicheren Anschlag ergibt.

Weitere vorteilhafte Ausgestaltungen und zweckmäßige Fortbildungen der übergeordneten Maßnahmen ergeben sich aus der nachstehenden Beschreibung eines Ausführungsbeispiels anhand der Zeichnung in Verbindung mit den restlichen Unteransprüchen.

Die Zeichnung enthält eine schematische Darstellung einer erfindungsgemäßen Bandführung mit zwei ineinandergeschobenen Abschnitten.

Die in der Zeichnung dargestellte, aus den Abschnitten 1 und 2 bestehende Bänderstrecke kann etwa einem nicht näher dargestellten Falzklappenzylinder eines Falzapparats nachgeordnet sein und zu einem ebenfalls nicht näher dargestellten Schaufelrad einer Auslegestation oder unter ein Falzschwert zur Erzeugung eines dritten Falzes führen. Die Transportrichtung ist durch den Pfeil R angedeutet. Der grundsätzliche Aufbau und die Wirkungsweise eines Falzapparats bzw. der vorstehend umrissenen Elemente eines Falzapparats sind an sich bekannt und bedürfen daher keiner weiteren Erläuterung mehr. Die Transportgeschwindigkeit des in Transportrichtung hinteren Abschnitts 1 entspricht der Arbeitsgeschwindigkeit des vorgeordneten Organs, hier der Umfangsgeschwindigkeit des vorgeordneten Falzklappenzylinders. Die Geschwindigkeit des weiteren Abschnitts 2 der dargestellten Banderstrecke soll gegenüber dieser Geschwindigkeit des Abschnitts 1 abgestuft sein, was eine 50 %-ige Verzögerung der zu transportierenden Produkte ergibt. Das von der dargestellten Bänderstrecke beaufschlagte Organ, hier das Schaufelrad der Auslegestation oder das Schwertfalzwerk können daher in vorteilhafter Weise mit gegenüber der Arbeitsgeschwindigkeit des Falzklappenzylinders um die Hälfte reduzierter Geschwindigkeit laufen, was sehr erwünscht ist. Entsprechend dem Verhältnis der Geschwindigkeitsabstufung zwischen den Abschnitten 1 und 2 wird die Produktstromlänge verkürzt. Es müssen daher ausreichende Lücken zwischen den einzelnen, unverzögerten Produkten vorhanden sein. Bei sogenannter Sammelproduktion, bei welcher jedes zweite Produkt fehlt, ist dementsprechend eine 50 %-ige Verkürzung und somit auch eine 50 %-ige Produktverzögerung möglich, auch wenn nur eine Bänderstrecke zur Verfügung steht. Bei noch stärkerer Verzögerung und/oder bei Einfachproduktion sind zur Erzeugung entsprechender Lücken zwischen jeweils zwei aufeinanderfolgenden Produkten zwei oder mehrere Bänderstrecken vorzusehen, die alternativ beaufschlagt werden. Bezogen auf Einfachproduktion ohne Lücken zwischen jeweils zwei aufeinanderfolgenden Produkten ergibt sich dabei die Anzahl der benötigten Bänderstrecken dadurch, daß diese dem reziproken Werkt des Verhältnisses der Geschwindigkeit zwischen dem ersten und dem letzten Abschnitt einer Bänderstrecke entspricht.

Die Abschnitte 1 und 2 der Bänderstrecke bestehen aus jeweils einem oberen und einem unteren Bändersatz, die ihrerseits wiederum aus mehreren parallelen endlosen Bändern 3 bestehen, die mit Abstand nebeneinander angeordnet sind. Der Abstand zwischen jeweils zwei einander benachbarten Bändern soll dabei zumindest der Bandbreite entsprechen. Die Bänder 3 des oberen und des jeweils zugeordneten unteren Bändersatzes sind so aneinander angestellt, daß die dazwischen gelangenden Produkte in Richtung des Pfeils R transportiert werden. Der Verlauf der Bänder 3 wird durch Bandwalzen definiert, von denen im vorliegenden Zusammenhang insbesondere die in Transportrichtung vorderen, mit 4 bezeichneten Bandwalzen des in Transportrichtung hinteren Abschnitts 1 und die in Transportrichtung hinteren, mit 5 bezeichneten Bandwalzen des in Transportrichtung vorderen Abschnitts 2 von Bedeutung sind. Die Abschnitte 1 und 2 sind hier im Stoßbereich nicht mit Abstand hintereinander angeordnet, sondern zinkenartig ineinandergeschoben. Die Bänder 3 des vorderen Abschnitts 2 greifen dabei in die durch den Bandabstand gebildeten Lücken zwischen den Bändern 3 des hinteren Abschnitts 1 ein und umgekehrt. Die Bänder 3 der Abschnitte 1 bzw. 2 sind dabei dementsprechend auf Lücke gesetzt, d. h. zumindest um die jeweilige Bandbreite seitlich gegeneinander versetzt angeordnet, was die genannte Verzinkung ergibt. Die Abschnitte 1 und 2 sind dabei zweckmäßig so weit ineinangergeschoben, daß die hinteren Bandwalzen 5 des vorderen Abschnitts 2 von der durch die um die vorderen Bandwalzen 4 des hinteren Abschnitts 1 herumlaufenden Bändern 3 jeweils gebildeten Schleife umfaßt sind und umgekehrt. Dies ermöglicht in vorteilhafter Weise die Verwendung durchgehender Walzen. Die vorstehenden Maßnahmen ergeben in vorteilhafter Weise praktisch einen nahtlosen, keine vorstehenden Kanten mehr aufweisenden Übergang zwischen den Abschnitten 1 und 2, was sich nicht nur schonend auf die zu transportierenden Produkte auswirkt, sondern auch als höchst wartungsfreundlich erweist.

Die einander zugeordneten oberen und unteren Bandwalzen 4 bzw. 5 sind zweckmäßig nicht einander gegenüberliegend angeordnet, sondern in Transportrichtung gegeneinander versetzt, was eine hohe Elastizität der Bänderstrecke ergibt, so daß in vorteilhafter Weise auch verschieden starke Produkte ohne nennenswerte Einstellarbeiten transportiert werden können. Im dargestellten Ausführungsbeispiel sind die einander jeweils benachbarten oberen bzw. unteren Bandwalzen 4, 5 so gegeneinander versetzt, daß sich im Bereich der oberen Bändersätze der Bänderstrecke ein größerer Walzenabstand als im Bereich der unteren Bändersätze der Bänderstrecke ergibt. Der Abstand der beiden unteren Bandwalzen 4, 5 entspricht dabei zweckmäßig etwa der auf dem vorgeordneten Falzklappenzylinder maximal verarbeitbaren Produktlänge, was einen zuverlässigen Eingriff ergibt. Zur Bewerkstelligung einer einfachen Dosierbarkeit der in dem durch den Überschneidungsbereich gebildeten Übergabebereich gleichzeitig wirksamen Beschteunigungs- und Bremskräfte ist die auf der Seite des größeren Bandwalzenabstands vorgesehene, hier die in Transportrichtung vordere, obere Bandwalze 4 des in Transportrichtung hinteren Abschnitts 1, in ihrer Höhe verstellbar gelagert. Im dargestellten Ausführungsbeispiel wird dies mittels eines die Bandwalze 4 aufnehmenden, um die Achse 6 schwenkbar gelagerten Schwenkarms 7 bewerkstelligt. Alle übrigen Bandwalzen können praktisch unverstellbar montiert sein. Durch die Höhenverstellbarkeit der vorderen oberen Bandwalze 4 läßt sich im Bereich des in Transportrichtung hinteren Abschnitts 1 der Bänderstrecke ein Auslaufkeil einstellen, dessen Spitze praktisch die der höhenverstellbaren Walze 4 benachbarte hintere Bandwalze 5 des vorderen Abschnitts 2 bildet. Mit Hilfe dieses einstellbaren Auslaufkeils läßt sich eine ruckfreie Übergabe der zu transportierenden Produkte von einem Abschnitt zum nächsten, mit kleinerer Geschwindigkeit laufenden Abschnitt erreichen. Zur weiteren Verfeinerung dieser Einstellung ist im dargestellten Ausführungsbeispiel auch die hintere obere Bandwalze 5 des in Transportrichtung vorderen Abschnitts 2 höhenverstellbar gelagert, was hier ebenfalls mittels eines um die Achse 6 schwenkbaren Schwenkarms 7 bewerkstelligt wird. Die Achse 6 befindet sich dabei in der Mitte zwischen den beiden Walzen 4 und 5, so daß sich in etwa gleich lange Schwenkarme 7 ergeben. Zum Ausgleich der Bandspannung können ebenfalls schwenkbar gelagerte Bandwalzen vorgesehen sein, wie bei 8 angedeutet ist.

Im dargestellten Ausführungsbeispiel ist dem durch die gegenseitige Überlappung der Abschnitte 1 und 2 gebildeten Übergabebereich zur Bewerkstelligung einer exakten Taktung der im Übergabebereich verzögerten Produkte ein als Ganzes mit 9 bezeichneter Anlaufanschlag nachgeordnet, dessen Anschlagkante 10 den Transportweg der Bänder 3 des in Transportrichtung vorderen Abschnitts 2 schneidet. Der Anlaufanschlag 9 besteht aus einer durchgehenden Welle 11, auf die im Abstand der Lücken zwischen den Bändern 3 des Abschnitts 2 angeordnete Scheiben 12 aufgesetzt sind, die ihrerseits zur Bildung einer Anlaufkante 10 einen oder mehrere, in radialer Richtung vorstehende Finger tragen, welche zwischen den Bändern 3 hindurchgreifen. Diese Finger benachbarter Scheiben 12 sind so aufeinander ausgerichtet, daß sich der gewünschte Anschlag ergibt. Gleichzeitig erfahren die an die Anlaufkante 10 anlaufenden Produkte hierbei eine Ausrichtung, sofern dies erforderlich ist. Die Umfangsgeschwindigkeit der Anlaufkante 10 ist gegenüber der Transportgeschwindigkeit des Abschnitts 2 leicht, etwa um 1-2 %, reduziert, was einen zuverlässigen Anschlag der Produkte ergibt. Zweckmäßig kann die Geschwindigkeit des Anlaufanschlags 9 einstellbar sein, was eine individuelle Anpassung an die Verhältnisse des Einzelfalls ermöglicht. Die Verwendung von auf eine durchgehende Welle 11 aufgesetzten Scheiben 12 gestattet in vorteilhafter Weise eine sehr gedrängte Bauweise. Zwischen den Scheiben 12 können dabei in vorteilhafter Weise andere Elemente angeordnet sein, wie im dargestellten Ausführungsbeispiel anhand der Bandrollen 13 angedeutet ist, über welche die Bänder 3 des Transportrichtung vorderen Abschnitts 2 so umgelenkt sind, daß sich im Bereich der Überschneidung der Abschnitte 1 und 2 etwa gleiche Bandrichtungen, d. h. deckende Transportebenen ergeben, was für eine reibungslose, nahtlose Übergabe der Produkte wichtig ist. Die Bandrollen 13 können zweckmäßig einzeln auf zwischen die Scheiben 12 eingreifenden, hier nicht näher dargestellten, vorzugsweise schwenkbar gelagerten, in ihrer Schwenkstellung einstellbaren Laschen gelagert sein.

Die vorstehend beschriebene Bänderstrecke umfaßt lediglich zwei Abschnitte, deren Geschwindigkeiten um 50 % gegeneinander abgestuft sind. Es wäre aber auch denkbar, mehrere derartige Bänderstrecken mit entsprechenden Überschneidungen hintereinander anzuordnen, wobei sich bei kleinerer Einzelabstufung der Geschwindigkeit insgesamt doch eine noch stärkere Geschwindigkeitsreduzierung erreichen läßt.

## Patentansprüche

1. Bänderstrecke zum Transport und zur Verlangsamung von Falzprodukten zwischen zwei aufeinanderfolgenden Stationen eines Falzapparats, insbesondere zwischen einem Falzklappenzylinder und einer Längsfalzeinrichtung oder einer Auslegestation, mit mindestens zwei aufeinanderfolgenden, mit gegeneinander abgestuften Geschwindigkeiten angetriebenen Abschnitten (1, 2), die aus jeweils einem oberen nd einem unteren Bändersatz mit jeweils mehreren, parallelen Bändern (3) und jeweils mindestens einer in Transportrichtung vorderen und einer in Transportrichtung hinteren Bandwalze (4 bzw. 5) bestehen, von denen zumindest eine der in Transportrichtung vorderen Bandwalzen (4) des in Transportrichtung hinteren, schneller laufenden Abschnitts (1) höhenmäßig einstellbar gelagert ist, dadurch gekennzeichnet, daß die jeweils aufeinanderfolgenden Abschnitte (1 bzw. 2) der Bänderstrecke seitlich zumindest um ihre Breite gegeneinander versetzte Bänder (3) aufweisen und mit den einander zugewandten Endbereichen zinkenartig ineinandergeschoben sind.

2. Bänderstrecke nach Anspruch 1, dadurch gekennzeichnet, daß die einander zugeordneten Abschnitte (1, 2) der Bänderstrecke im gegenseitigen Überlappungsbereich einander in etwa deckende Transportebenen aufweisen.

3. Bänderstrecke nach Anspruch 1 oder 2, dadurch gekennzeichnet, daß die einander zugeordneten Abschnitte (1, 2) der Bänderstrecke einander zumindest so weit überlappen, daß die durch die Bänder (3) des einen Abschnitts jeweils gebildeten Schleifen die den jeweils zugeordneten Bandwalzen (4 bzw. 5) benachbarten Bandwalzen (5 bzw. 4) des jeweils anderen Abschnitts umfassen.

4. Bänderstrecke nach einem der vorhergehenden Ansprüche 1 bis 3, dadurch gekennzeichnet, daß der Abstand der einander jeweils übergreifenden Bandwalzen (4 bzw. 5) zu beiden Seiten der Bänderstrecke unterschiedlich, vorzugsweise im Bereich der oberen Bändersätze größer als im Bereich der unteren Bändersätze ist.

5. Bänderstrecke nach Anspruch 4, dadurch gekennzeichnet, daß die auf der Seite des jeweils größeren Bandwalzenabstands vorgesehene, vordere Bandwalze (4) des hinteren Abschnitts (1) höhenmäßig einstellbar gelagert ist.

6. Bänderstrecke nach Anspruch 4 oder 5, dadurch gekennzeichnet, daß der jeweils kleinere, vorzugsweise auf der Unterseite der Bänderstrecke vorgesehene Abstand der Bandwalzen (4 bzw. 5) etwa der maximal verarbeitbaren Produktlänge entspricht.

7. Bänderstrecke nach Anspruch 5, dadurch gekennzeichnet, daß die der höhenmäßig verstellbar gelagerten, vorderen oberen Bandwalze (4) des hinteren Abschnitts (1) benachbarte hintere obere Bandwalze (5) des vorderen Abschnitts (2) ebenfalls höhenmäßig verstellbar gelagert, vorzugsweise um dieselbe Achse wie die benachbarte vordere Bandwalze (4) schwenkbar gelagert ist.

8. Bänderstrecke nach einem der vorhergehenden Ansprüche mit einem im Bereich des vorderen Abschnitts (2) angeordneten Anlaufanschlag (9), dadurch gekennzeichnet, daß der Anlaufanschlag (9) aus einer außerhalb des Überlappungsbereichs von hinterem Abschnitt und vorderem Abschnitt (1, 2) angeordnete Welle (11) mit voneinnander distanzierten, zwischen jeweils zwei Bändern (3) hindurchgreifenden Nocken besteht.

9. Bänderstrecke nach Anspruch 8, dadurch gekennzeichnet, daß die Nocken als radial vorstehende Finger (Anschlagkante 10) von auf der durchgehenden Welle (11) angeordneten, gegenüber den Bändern auf Lücke gesetzten Scheiben (12) ausgebildet sind.

10. Bänderstrecke nach einem der vorhergehenden Ansprüche 8 oder 9, dadurch gekennzeichnet, daß die Umfangsgeschwindigkeit der Nocken (Anschlagkante 10) einstellbar, vorzugsweise gegenüber der Transportgeschwindigkeit des zugeordneten vorderen Abschnitts (2) leicht reduziert ist.

## Claims

1. A belt conveyor for the transport and for the deceleration of folded products between two successive stations of a folder, and more especially between a knife-type folder cylinder and a lengthways folding device or a delivery station, comprising at least two successive sections (1 and 2) driven at speeds graded in relation to each other, each such section consisting of an upper and a lower belt set each with a number of parallel belts (3) and each with at least one belt roll (4 and 5 respectively) to the front in the direction of transport and one belt roll (4 or 5 respectively) to the back in the direction of transport, of which at least one of the front belt rolls (4) in the direction of transport of the higher speed section (1) that is to the back in the direction of transport is supported so that it may be adjusted vertically, characterized in that the respective successive sections (1 and 2 respectively) of the belt conveyor have belts (3) that are offset by an amount at least equal to their breadth and are interleaved at their adjacent end parts.

2. The belt conveyor as claimed in claim 1, characterized in that the mutually adjacent sections (1 and 2) of the belt conveyor have generally corresponding transport planes in their mutually overlapping zone.

3. The belt conveyor as claimed in claim 1 or claim 2 characterized in that the associated sections (1 and 2) of the belt conveyor overlap each other at least to such a degree that the loops formed by the belts (3) of the one section encompass the belt rolls (5 and 4), adjacent to the respective other associated belt rolls (4 and 5 respectively), of the respective other section.

4. The conveyor as claimed in any one of the preceding claims 1 to 3, characterized in that the spacing of the mutually overlapping belt rolls (4 and 5 respectively) is different on the two sides of the belt conveyor and more specially is greater in the vicinity of the upper belt sets than in the vicinity of the lower belt sets.

5. The belt conveyor as claimed in claim 4, characterized in that the front belt roll (4) placed on the side of the respectively larger belt roll spacing of the back section (1) is mounted so that it may be adjusted vertically.

6. The belt conveyor as claimed in claim 4 or claim 5, characterized in that the respectively smaller spacing, that is preferably provided on the lower side of the belt conveyor, between the belt tolls (4 and 5 respectively) is generally equal to the maximum length of the product that may be handled on the conveyor.

7. The belt conveyor as claimed in claim 5, characterized in that the back top belt roll (5), adjacent to the vertically adjustable front upper belt roll (4) of the back section (1), of the front section (2) is also mounted so that it may be vertically adjusted and is preferably mounted so that it may be rocked about the same axis as the adjacent front belt roll (4).

8. The belt conveyor as claimed in any one of the preceding claims, with an abutment (9) placed in the vicinity of the front section (2) characterized in that the abutment (9) is made up of a shaft (11), placed outside the overlapping part of the back section and the front section (1 and 2), with spaced driving dogs projecting between two belts (3) in each case.

9. The belt conveyor as claimed in claim 8, characterized in that the driving dogs are designed in the form of radially projecting fingers (abutment edge 10) of disks (12) placed on the full-length shaft (11) and placed opposite gaps between the belts.

10. The belt conveyor as claim in any one of the preceding claims 8 or 9, characterized in that the surface speed of the driving dogs (abutment edge 10) is adjustable and is preferably such as to be slightly lower than the transport speed of the associated front section (2).

## Revendications

1. Convoyeur à bandes pour le transport et le ralentissement de produits pliés, entre deux postes successifs d'un appareil de pliage, notamment entre un cylindre à boîtes de pliage et un dispositif de pliage longitudinal ou un poste de réception, comportant au moins deux tronçons successifs (1, 2) qui sont entraînés à des vitesses différentes l'un par rapport à l'autre et qui comprennent chacun un groupe supérieur et un groupe inférieur de bandes formés de plusieurs bandes parallèles (3), et au moins un rouleau avant dans le sens du transport et un rouleau arrière (4, 5) parmi lesquels au moins l'un des rouleaux avant du tronçon arrière dans le sens du transport, c'est-à-dire le tronçon le plus rapide, est monté en position réglable en hauteur, caractérisé en ce que les tronçons respectifs successifs (1 et 2) du convoyeur comportent des bandes qui sont décalées latéralement entre elles d'au moins une fois leur largeur et s'interpénètrent à leurs extrémités respectives adjacentes.

2. Convoyeur à bandes selon la revendication 1, caractérisé en ce que dans la zone où ils s'interpénètrent, les tronçons successifs (1, 2) du convoyeur comportent des plans de transport qui se recouvrent.

3. Convoyeur à bandes selon la revendication 1 ou 2, caractérisé en ce que les tronçons successifs (1, 2) du convoyeur présentent un recouvrement mutuel suffisamment grand pour que le circuit des bandes (3) de l'un des tronçons englobe ceux des rouleaux (5 ou 4) de l'autre tronçon qui sont voisins des rouleaux (4 ou 5) du tronçon considéré.

4. Convoyeur à bandes selon l'une des revendications 1 à 3, caractérisé en ce que l'écart entre les rouleaux respectifs (4 et 5) dans la zone de recouvrement des tronçons est différent sur les deux côtés du convoyeur, et de préférence plus grand dans les groupes supérieurs de bandes que dans les groupes inférieurs.

5. Convoyeur à bandes selon la revendication 4, caractérisé en ce que, du côté où se trouve le plus grand écart entre les rouleaux respectifs, le rouleau avant (4) du tronçon arrière (1) est monté en position réglable en hauteur.

6. Convoyeur à bandes selon la revendication 4 ou 5, caractérisé en ce que le plus petit écart entre les rouleaux respectifs (4 et 5), prévu de préférence du côté inférieur du convoyeur, correspond approximativement à la longueur maximale des produits à traiter.

7. Convoyeur à bandes selon la revendication 5, caractérisé en ce que le rouleau supérieur arrière (5) du tronçon avant (2), qui est voisin du rouleau supérieur avant (4), réglable en hauteur, du tronçon arrière (1), est également monté en position réglable en hauteur, de préférence de manière à osciller autour du même axe que le rouleau avant voisin (4).

8. Convoyeur à bandes selon l'une quelconque des revendications précédentes, comportant une butée de déplacement (9) dans la zone du tronçon avant (2), caractérisé en ce que la butée de déplacement comprend un arbre (11) disposé en dehors de la zone de recouvrement du tronçon arrière et du tronçon avant (1, 2) et pourvu d'ergots qui sont espacés les uns des autres et qui passent chacun entre deux bandes (3) respectives.

9. Convoyeur à bandes selon la revendication 8, caractérisé en ce que les ergots sont constitués par des doigts (ligne de butée 10) formant une saillie radiale sur des disques (12) montés sur ledit arbre (11) en face des intervalles séparant les bandes.

10. Convoyeur à bandes selon l'une quelconque des revendications 8 ou 9, caractérisé en ce que la vitesse périphérique des ergots (ligne de butée 10) est réglable, de préférence à une valeur légèrement réduite par rapport à la vitesse de transport du tronçon avant (2) respectif.
